# EUROPÄISCHE PATENTSCHRIFT

(11) **EP 0 194 513 B1**
(45) Veröffentlichungstag und Bekanntmachung des Hinweises auf die Patenterteilung: **17.05.1989**
(21) Anmeldenummer: 86102507.0
(22) Anmeldetag: 26.02.1986
(51) Int. Cl.: A47B 57/04, A47F 7/14

(54) **Regal mit übereinander angeordneten Warenaufnahmen**
Stock shelving with superposed receptacles
Rayonnage pour réceptacles superposés à marchandises

(30) Priorität: 07.03.1985 DE 3508044
(43) Veröffentlichungstag der Anmeldung: 17.09.1986
(73) Patentinhaber: Vogt, Wilhelm Johannes Walburga, D-6400 Fulda (DE)
(72) Erfinder: Vogt, Wilhelm Johannes Walburga, D-6400 Fulda (DE)
(74) Vertreter: Schlagwein, Udo, Dipl.-Ing.

(56) Entgegenhaltungen:
- DE-A- 3 405 375
- FR-A- 749 479
- FR-A- 1 253 346
- US-A- 2 127 721
- US-A- 4 047 684

## Beschreibung

Die Erfindung betrifft ein Regal mit übereinander angeordneten Warenaufnahmen, welche von Trägem gehalten sind, die ihrerseits jeweils mit einem Einhakstück in übereinander angeordnete Halteöffnungen eingesetzt sind und ein feststellbares Gelenk zur Veränderung ihrer Neigung aufweisen. Ein solches Regal ist Gegenstand der FR-A 1 253 346.

Bei dem bekannten Regal stützen die Träger über ihre gesamte Länge die als Auflage ausgebildeten Warenauflagen ab. Nahe des rückwärtigen Endes jedes Trägers ist das Gelenk vorgesehen, so daß der Träger als Ganzes aus einer waagerechten Position heraus verschwenkt werden kann.

Regale dieser Art eignen sich nicht optimal zur stehenden Präsentation von Zeitschriften. In hierfür verwendeten Regalen stehen die einzelnen Zeitschriften mit der Titelseite nach vorn senkrecht in den Warenaufnahmen, welche nach vorne hin von einer Glasscheibe begrenzt sind. Da solche Regale meist relativ groß sind, würde es Schwierigkeiten bereiten, die weit oberhalb oder unterhalb der Augenhöhe befindlichen Zeitschriften zu erkennen, wenn diese genau senkrecht ausgerichtet wären. Man neigt deshalb die Träger derart, daß die oberen Zeitschriften nach vorn und die unteren Zeitschriften nach hinten gekippt sind. Dadurch können alle Warenaufnahmen so ausgerichtet werden, daß die Zeitschriften unabhängig von der Regalhöhe optimal von der Frontseite zu sehen sind.

Bei einem vorbekannten Regal zur Präsentation von Zeitschriften sind die Träger zwecks Anbringung in unterschiedlichen Höhen unterschiedlich lang und relativ zum jeweiligen Einhakstück unterschiedlich geneigt ausgebildet. In einem solchen Regal lassen sich zwar Zeitschriften optimal bereithalten, jedoch ist es teuer in der Herstellung, da die Träger für unterschiedliche Höhen unterschiedlich gestaltet sein müssen. Hiervon abgesehen ist ein solches Regal nur für einen einzigen Zweck einsetzbar.

Das eingangs genannte Regal nach der FR-A 1 253 346 mit einem feststellbaren Gelenk in unmittelbarer Nähe der jeweiligen Einhakstücke eignet sich nur dazu, beispielsweise Zeitschriften auf Regalböden flach aufliegend zu präsentieren. Würde man Zeitschriften stehend anordnen, so würden diese sich bei einer unterschiedlichen Neigung der Träger gegenseitig behindern, sofern der Höhenabstand der Träger nicht unerwünscht groß wäre.

Die FR-A 749 479 beschreibt auch schon eine Halterung, in welcher übereinander Vitrinen um horizontale Achsen mittels feststellbarer Gelenke schwenkbar angeordnet sind. Jedes Gelenk hat einen Zahnring und hierzu bei nicht festgezogener Spannmutter verdrehbar eine Holzscheibe. Zieht man die Spannmutter fest, so gräbt sich die Zahnscheibe mit ihren Zähnen in der sich jeweils ergebenden Stellung in die Holzscheibe und blockiert dadurch das Gelenk.

Der Erfindung liegt die Aufgabe zugrunde, ein Regal der eingangs genannten Art derart auszubilden, daß es mit möglichst wenig unterschiedlich gestalteten Teilen für unterschiedliche Präsentationszwecke verwendbar ist und sich insbesondere auch für die stehende Anordnung von Zeitschriften in je nach Höhenlage unterschiedlich geneigten Warenaufnahmen eignet.

Diese Aufgabe wird erfindungsgemäß dadurch gelöst, daß jeder Träger aus zwei teleskopartig auseinanderziehbaren Bauteilen besteht, von denen ein Bauteil zur Halterung der Warenaufnahme ausgebildet ist und das andere Bauteil mit dem Einhakstück Verbindung hat und daß das zur Halterung der Warenaufnahme ausgebildete Bauteil aus zwei durch das Gelenk miteinander verbundenen Schenkeln besteht.

Durch diese erfindungsgemäße Gestaltung kann man die einzelnen Träger so weit auseinanderziehen, wie das aufgrund der jeweiligen Höhenlage oder der verwendeten Warenaufnahme erforderlich ist. Deshalb eignet sich das Regal ganz besonders zur stehenden Präsentation von Zeitschriften. Die einzelnen Träger sind für alle Höhenlagen verwendbar, so daß man sich bei der Herstellung oder beim Kauf der Träger nicht um die Einbauhöhe kümmern muß. Dadurch verbilligt sich die Herstellung solcher Regale gegenüber den bisher bekannten Regalen erheblich. Weiterhin ist es möglich, ein vorhandenes Regal unter Verwendung derselben Träger nachträglich umzugestalten, indem man es beispielsweise höher anbringt.

Durch seine Anpassungsfähigkeit ist das Regal natürlich auch zur Präsentation anderer Gegenstände hervorragend geeignet, beispielsweise für Bücher, Schallplatten, Tonbandkassetten oder dergleichen.

Da die Träger nicht unmittelbar an der Wand, sondern mit Abstand dazu, gekippt werden, entfernen sich die Warenaufnahmen beim Kippen von der Wand. Sie gelangen dadurch näher nach vorn, so daß sie sich in einer zum Kunden hin näheren Position befinden. Hiervon abgesehen ergibt es sich durch dieses Kippen, daß eine größere Anzahl von Auslegern übereinander angeordnet werden kann, als bei Auslegern, deren Gelenk sich unmittelbar neben der Wand befindet.

Das erfindungsgemäße Regal eignet sich nicht nur für die stehende Präsentation von Zeitschriften, vielmehr können anstelle von Zeitschriftenaufnahmen auch Regalböden auf den Trägern angebracht werden. Hierzu werden die Regalböden nur auf den vorderen Schenkeln befestigt, damit sie aufgrund des Gelenkes auch in eine schräge Stellung gebracht werden können. Dadurch, daß die Träger teleskopartig auseinanderziehbar sind, kann man sich leicht unterschiedlichen Tiefen der Regalböden anpassen.

Konstruktiv besonders einfach gestaltet sich das erfindungsgemäße Regal, wenn das Bauteil mit dem Einhakstück ein Rohrstück aufweist und das andere Bauteil mit einem Schenkel in das Rohrstück teleskopartig verschiebbar eingesteckt ist.

Der teleskopartig ausziehbare Schenkel ist vor einem Verdrehen um seine Längsachse auf einfache Weise gesichert, wenn das Rohrstück im Querschnitt rechteckig und der in ihm eingeschobene Schenkel entsprechend ausgebildet ist.

Um zu verhindern, daß der ausziehbare Trägerteil selbsttätig in eine zurückgeschobene Position gelangen oder gar herunterfallen kann, muß dieser im feststehenden Trägerteil gesichert werden. Dies kann leicht erfolgen, wenn an einer Seitenfläche oder der Bodenfläche des Rohrstückes eine in das Rohrstück einschraubbare Feststellschraube vorgesehen ist.

Das Bauteil mit dem Gelenk läßt sich in sehr unterschiedlichen Winkelstellungen zuverlässig feststellen, wenn die beiden Schenkel im Bereich des Gelenkes mit einer Stirnverzahnung aufeinander liegen und mittels einer Verschraubung aufeinanderspannbar ausgebildet sind.

Eine andere, vorteilhafte Ausgestaltung der Erfindung besteht darin, daß am vorderen Schenkel des Bauteils mit dem Gelenk nach oben weisende Löcher zum Durchführen von Befestigungsschrauben vorgesehen sind, welche zum Befestigen der Warenaufnahmen dienen. Bei dieser Ausführungsform können besonders leicht unterschiedliche Warenaufnahmen, also beispielsweise Regalböden oder Warenkörbe an den Trägern befestigt werden.

Besonders einfach gestaltet sich der vordere Schenkel jedes Trägers, wenn er ein Winkelprofil ist und die Löcher im waagerecht ausgerichteten Steg vorgesehen sind.

Glasscheiben lassen sich ohne Umgestaltung der Träger auf ihnen befestigen, wenn die Löcher zum Einsetzen von Saugnäpfen zwecks Befestigung einer Glasscheibe als Warenaufnahme ausgebildet sind.

Vorteilhaft ist es auch, wenn nicht nur der hintere Schenkel teleskopartig auseinanderziehbar ist, sondern auch der vordere Schenkel aus einem Rohrstück und einem darin teleskopartig geführten Flacheisen besteht. Die Länge der Ausleger läßt sich dann in noch größerem Maße verändern. Au- βerdem können besonders leicht verschiedene Warenaufnahmen montiert werden.

Eine stufenlose Verstellung des Gelenkes ist möglich, ohne daß die Gefahr eines unbeabsichtigten Abknickens besteht, wenn die beiden Schenkel im Bereich des Gelenkes eine Stirnverzahnung besitzen und zwischen den Stirnverzahnungen eine Scheibe aus einem verformbaren Werkstoff vorgesehen ist.

Die Erfindung läßt zahlreiche Ausführungsformen zu. Zur weiteren Verdeutlichung ihres Grundprinzips sind ein erfindungsgemäßes Regal nach der Erfindung und eine weitere Ausführungsform eines Gelenkes des Regals in der Zeichnung dargestellt und werden nachfolgend beschrieben. Die Zeichnung zeigt in
Fig. 1 eine schematische Seitenansicht eines oberen Bereiches eines erfindungsgemäß gestalteten Regals,
Fig. 2 eine Draufsicht auf einen Träger des Regals gemäß Figur 1,
Fig. 3 einen Schnitt durch einen Träger entlang der Linie 111-111 in Figur 2,
Fig. 4 einen Schnitt durch das Gelenk des Trägers entlang der Linie IV-IV in Figur 2,
Fig. 5 einen Schnitt durch einen Träger entlang der Linie V-V in Figur 2,
Fig. 6 einen in den Träger einsetzbaren Saugnapf,
Fig. 7 einen Schnitt durch eine weitere Ausführungsform des Trägers im Bereich seines Gelenkes.

Das in der Figur 1 schematisch dargestellte Regal hat an seiner Rückseite senkrecht ausgerichtete Lochleisten 1, in denen Träger 2-9 befestigt sind. Zu diesem Zweck ist jeder Träger 2-9 mit einem auf übliche Weise gestalteten Einhakstück 10 versehen, welches in Halteöffnungen 11, 12 der Lochleisten 1 eingesetzt sind.

Wichtig für die Erfindung ist, daß jeder Träger 2-9 aus zwei teleskopartig auseinanderschiebbaren Bauteilen 13, 14 besteht. Bei der dargestellten Ausführungsform ist das rückwärtige Bauteil 13 mit dem Einhakstück 10 verbunden und das vordere Bauteil 14 in das rückwärtige Bauteil 13 hineingeschoben. Eine Feststellschraube 15 sichert das vordere Bauteil 14 in seiner Lage relativ zum rückwärtigen Bauteil 13.

Weiterhin wichtig für die Erfindung ist, daß das vordere Bauteil 14 ein Gelenk 16 hat, durch das es möglich wird, eine Warenaufnahme 17 mehr oder weniger nach vorn oder auch hinten zu kippen. Bei dem dargestellten Ausführungsbeispiel dient das Regal zur stehenden Präsentation von Zeitschriften. Die Warenaufnahmen 17 haben an ihrer Vorderseite jeweils eine in einem Rahmen gehaltene Glasscheibe 18, gegen die die vorderste Zeitschrift anliegt. Weiter nach hinten hin ist eine Stütze 19 vorgesehen, welche ein Umfallen der stehenden Zeitschriften verhindert. Zu erkennen ist in der Figur 1, daß die Warenaufnahmen 17 durch eine unterschiedliche Einstellung der Gelenke 16 unterschiedlich stark nach unten geneigt sind. Bei einem hohen Regal wird man die Gelenke der unteren Träger so knicken, daß die unteren Warenaufnahmen nach oben gerichtet sind, damit auch dort die präsentierten Zeitschriften frontal zu sehen sind.

Die Figuren 2 bis 5 zeigen den konstruktiven Aufbau eines Trägers genauer. Zu erkennen ist, daß das Bauteil 13 ein Rohrstück 20 aufweist, in welches ein Schenkel 21 des anderen Bauteils 14 geschoben ist. Das Rohrstück 20 hat, was in Figur 3 zu erkennen ist, rechteckigen Querschnitt. Bei dem Schenkel 21 handelt es sich um ein Flacheisen, welches in der Höhe genau in das Rohrstück 20 paßt und von der Seite her durch die Stellschraube 15 im Rohrstück 20 fixiert ist. Gegen eine Seite des Rohrstückes 20 ist das Einhakstück 10 geschweißt.

Die Figur 1 läßt erkennen, daß die Schenkel 21 der Bauteile 12 der unteren Träger so lang sind, daß sie sich nicht mehr ausreichend weit in die Rohrstücke schieben lassen, um als obere Träger zu dienen. Man kann jedoch für oben entweder ein Stück der Schenkel 21 absägen oder dort von vornherein Bauteile 14 mit kürzeren Schenkeln 21 verwenden. Möglich ist es auch, den oberen und unteren Bereich der Lochleiste 1 schräg anzuordnen, damit die Träger dort weiter nach vorn ragen, ohne daß sie weiter aus ihren jeweiligen Rohrstücken 20 gezogen werden müssen.

Das Bauteil 14 besteht aus dem Schenkel 21 und einem Schenkel 22, der durch das Gelenk 16 mit dem Schenkel 21 verbunden ist. Die beiden Schenkel 21, 22 berühren sich im Bereich des Gelenkes 16 mittels einer Stirnverzahnung 23. Eine Schraube 24 mit einer Mutter 25 bildet die Drehachse des Gelenkes 16. Durch Festziehen der Mutter 25 kann das Gelenk 16 entsprechend der Teilung der Stirnverzahnung in verschiedenen Winkelstellungen festgestellt werden.

Die Figur 3 zeigt das Rohrstück 20, an dem das Einhakstück 10 befestigt ist. In dem Rohrstück 20, welches rechteckigen Querschnitt hat, ist der Schenkel 21 teleskopartig ausziehbar angeordnet.

Die Figur 4 zeigt einen Schnitt durch das Gelenk 16. Zu sehen sind die Schenkel 21, 22, welche jeweils mit einer Zahnscheibe 35, 36 fest verbunden sind. Diese Zahnscheiben 35, 36 weisen die Verzahnung 23 auf.

Die Figuren 2 und 5 lassen des weiteren erkennen, daß der vordere Schenkel 22 aus einem Rohrstück 30 gebildet ist, welches auf den Schenkel 22 aufgeschoben ist. Bei diesem Schenkel 22 handelt es sich um ein Flacheisen. Am Rohrstück 30 ist ein Winkelstück 31 angeschweißt, welches Löcher 26, 27 hat. Diese dienen zum Durchführen von Schrauben, mit denen Warenaufnahmen 17, aber auch nicht dargestellte Regalböden auf dem Schenkel 22 befestigt werden können. Ein solcher Regalboden kann dann natürlich auch den Schenkel 21 überragen. Hierzu muß das Gelenk 16 so gestaltet sein, daß es nicht nach oben über die Höhe des oberen Steges des Schenkels 22 ragt, was in den Figuren 4 und 5 erkennbar ist. Eine Feststellschraube 15, welche der Feststellschraube 15 in Figur 2 funktionell entspricht, dient zum Feststellen des Rohrstückes 28 auf dem Schenkel 22.

Wenn als Regalboden eine Glasplatte benutzt werden soll, dann können in die Löcher 26, 27 statt Schrauben Saugnäpfe eingesetzt werden. Ein Saugnapf 29 ist beispielshaft in Figur 6 gezeigt. Er besitzt einen Schaft 30, mit dem er von oben her in die Löcher 26, 27 einzusetzen ist.

Die Figur 7 zeigt, daß das Gelenk 16 auch zwischen den beiden Stirnverzahnungen 32, 33 eine Unterlegscheibe 34 aus weichem Material haben kann. Dann drücken sich beim Festziehen der Mutter 25 die Stirnverzahnungen 32, 33 in die Unterlegscheibe 34, so daß das Gelenk 16 in jeder beliebigen Stellung feststellbar ist.

## Patentansprüche

1. Regal mit übereinander angeordneten Warenaufnahmen, welche von Trägern gehalten sind, die ihrerseits jeweils mit einem Einhakstück in übereinander angeordnete Halteöffnungen eingesetzt sind und ein feststellbares Gelenk zur Veränderung ihrer Neigung aufweisen, dadurch gekennzeichnet, daß jeder Träger (2-9) aus zwei teleskopartig auseinanderziehbaren Bauteilen (13, 14) besteht, von denen ein Bauteil (14) zur Halterung der Warenaufnahme (17) ausgebildet ist und das andere Bauteil (13) mit dem Einhakstück (10) Verbindung hat und daß das zur Halterung der Warenaufnahme (17) ausgebildete Bauteil (14) aus zwei durch das Gelenk (16) miteinander verbundenen Schenkeln (21, 22) besteht.

2. Regal nach Anspruch 1, dadurch gekennzeichnet, daß das Bauteil (13) mit dem Einhakstück (10) ein Rohrstück (20) aufweist und das andere Bauteil (14) mit einem Schenkel (21) in das Rohrstück (20) teleskopartig verschiebbar eingesteckt ist.

3. Regal nach Anspruch 1 oder 2, dadurch gekennzeichnet, daß das Rohrstück (20) im Querschnitt rechteckig und der in ihm eingeschobene Schenkel (20) entsprechend ausgebildet ist.

4. Regal nach einem der Ansprüche 1 bis 3, dadurch gekennzeichnet, daß an einer Seitenfläche oder der Bodenfläche des Rohrstückes (20) eine in das Rohrstück (20) einschraubbare Feststellschraube (15) vorgesehen ist.

5. Regal nach einem der Ansprüche 1 bis 4, dadurch gekennzeichnet, daß die beiden Schenkel (21, 22) im Bereich des Gelenkes (16) mit einer Stirnverzahnung (23) aufeinander liegen und mittels einer Verschraubung (24, 25) aufeinanderspannbar ausgebildet sind.

6. Regal nach einem der Ansprüche 1 bis 5, dadurch gekennzeichnet, daß am vorderen Schenkel (22) des Bauteils (14) mit dem Gelenk (16) nach oben weisende Löcher (26, 28) zum Durchführen von Befestigungsschrauben vorgesehen sind, welche zum Befestigen der Warenaufnahmen (17) dienen.

7. Regal nach einem der Ansprüche 1 bis 6, dadurch gekennzeichnet, daß der vordere Schenkel (22) ein Winkelprofil ist und die Löcher (26, 28) im waagerecht ausgerichteten Steg vorgesehen sind.

8. Regal nach einem der Ansprüche 1 bis 7, dadurch gekennzeichnet, daß die Löcher (26, 28) zum Einsetzen von Saugnäpfen (29) zwecks Befestigung einer Glasscheibe als Warenaufnahme ausgebildet sind.

9. Regal nach einem der Ansprüche 1 bis 8, dadurch gekennzeichnet, daß der vordere Schenkel (22) aus einem Rohrstück (28) und einem darin teleskopartig geführten Flacheisen (22) besteht.

10. Regal nach einem der Ansprüche 1 bis 9, dadurch gekennzeichnet, daß die beiden Schenkel (21, 22) im Bereich des Gelenkes (16) eine Stimverzahnung (32, 33) besitzen und zwischen den Stirnverzahnungen (32, 33) eine Unterlegscheibe (34) aus einem verformbaren Werkstoff vorgesehen ist.

## Revendications

1. Rayonnage à plusieurs étagères pour marchandise disposées l'une au dessus de l'autre, qui sont maintenues par des supports, qui de leur côté sont disposés chacun avec une pièce d'accrochage dans des orifices de maintien disposés l'un au dessus de l'autre et qui comportent une articulation pouvant être immobilisée pour modifier leur inclinaison, caractérisé en ce que chaque support (2-9) se compose de deux pièces (13, 14) pouvant être retirées télescopiquement l'une de l'autre, l'une des pièces (14) étant conformée pour le maintien des étagères pour marchandise (17) et l'autre pièce (13) étant reliée à une pièce d'accrochage (10) et en ce que la pièce (14) conformée pour le maintien des étagères à marchandise (17) se compose de deux branches (21, 22) reliées entre elles par l'articulation (16).

2. Rayonnage selon la revendication 1, caractérisé en ce que la pièce (13) avec la pièce d'accrochage (10) comporte une pièce tubulaire (20) et en ce que l'autre pièce (14) est montée coulissant télescopiquement dans la pièce tubulaire (20) au moyen d'une branche (21).

3. Rayonnage selon l'une des revendications 1 ou 2, caractérisé en ce que la pièce tubulaire (20) a une section transversale rectangulaire et que la branche (20) insérée dans celle-ci est conformée de manière correspondante.

4. Rayonnage selon l'une des revendications 1 à 3, caractérisé en ce que sur une surface latérale ou la surface de base de la pièce tubulaire (20) est disposée une vis de blocage (15) pouvant être insérée dans la pièce tubulaire (20).

5. Rayonnage selon l'une des revendications 1 à 4, caractérisé en ce que les deux branches (21, 22) sont disposées l'une au dessus de l'autre dans la zone de l'articulation (16) avec une denture frontale (23) et peuvent être serrés l'un contre l'autre par un vissage (24, 25).

6. Rayonnage selon l'une des revendications 1 à 5, caractérisé en ce que sur la branche antérieure (22) de la pièce (14) avec l'articulation (16) sont ménagés des trous (16, 28) vers le haut pour le guidage de vis de fixation, qui servent à la fixation des étagères à marchandise (17).

7. Rayonnage selon l'une des revendications 1 à 6, caractérisé en ce que la branche (22) est une cornière et que les trous (26, 28) sont ménagés selon un trajet dirigé horizontalement.

8. Rayonnage selon l'une des revendications 1 à 7, caractérisé en ce que les trous (26, 28) sont conformés pour recevoir des ventouses (29) aux fins de fixation d'une plaque de verre en tant qu'étagère à marchandise.

9. Rayonnage selon l'une des revendications 1 à 8, caractérisé en ce que la branche antérieure (22) se compose d'une pièce tubulaire (28) et d'un fer plat (22) monté télescopique dans celle-ci.

10. Rayonnage selon l'une des revendications 1 à 9, caractérisé en ce que les deux branches (21, 22) comportent dans la zone de l'articulation (16) une denture frontale (32, 33) et que entre les dentures frontales (32, 33) est disposée une rondelle de calage (34) en matériau déformable.

## Claims

1. Stock shelving with superposed receptacles, held by supports, each of these supports being, for their part, inserted with a hook into superposed holes and having a hinge, which may be locked into position, for altering their inclination, characterized in that, each support (2-9) consists of two telescopically extractable elements (13, 14), one element (14) for holding the receptacle (17), the other (13) being provided with the hook (10) and that the element (14) for holding the receptacle (17) consists of two arms (21, 22) connected to each other by means of the hinge (16).

2. Stock shelving according to claim 1, characterized in that, the element (13) with the hook (10) has a pipe length (20) and the other element (14) is inserted into the pipe length (20) with an arm (21) so as to be telescopically slidable.

3. Stock shelving according to claim 1 or 2, characterized in that, the pipe length (20) is rectangular in cross section and the arm (22) is shaped accordingly.

4. Stock shelving according to one of the claims 1 to 3, characterized in that, on one side surface or on the underside of the pipe length (20), there is a clamping screw (15) for screwing into the pipe length (20).

5. Stock shelving according to one of the claims 1 to 4, characterized in that, at the hinge (16), at least one of the arms (21, 22) has front toothing (23) and is positioned on top of the other and these may be clamped together by means of screwing (24, 25).

6. Stock shelving according to one of the claims 1 to 5, characterized in that, pointing in an upward direction and provided on the foremost arm (22) of the element (14) with the hinge (16), are holes (26, 27) for the insertion of fastening screws, these being used for securing the receptacles (17).

7. Stock shelving according to one of the claims 1 to 6, characterized in that, the foremost arm (22) is an angle section and that the holes (26, 27) are provided in the horizontally aligned web.

8. Stock shelving according to one of the claims 1 to 7, characterized in that, the holes (26, 27) may be used for the insertion of suckers (29) for the purpose of securing a pane of glass which serves as the receptacle.

9. Stock shelving according to one of the claims 1 to 8, characterized in that, the foremost arm (22) consists of a pipe length (28) and a flat steel bar (22) which is telescopically led into the pipe length (28).

10. Stock shelving according to one of the claims 1 to 9, characterized in that, both the arms (21, 22) have front toothing (32, 33) at the hinge (16) and that provided between the front toothing (32, 33) is a washer (34) made out of a malleable material.
